# FASCICULE DE BREVET EUROPEEN

(11) **EP 3 584 386 B1**
(45) Date de publication et mention de la délivrance du brevet: **22.05.2024**
(21) Numéro de dépôt: 19180640.5
(22) Date de dépôt: 17.06.2019
(51) Int. Cl.: E04F 10/06, E06B 9/24, E04F 10/02

(54) **DISPOSITIF D'OMBRAGE ADAPTE POUR COUVRIR AU MOINS PARTIELLEMENT UNE OUVERTURE MURALE ET UN BLOC-FENETRE COMPRENANT UN TEL DISPOSITIF**
BESCHATTUNGSVORRICHTUNG, DIE GEEIGNET IST, MINDESTENS TEILWEISE EINE WANDÖFFNUNG ABZUDECKEN UND EIN FENSTERBLOCK MIT EINER SOLCHEN BESCHATTUNGSVORRICHTUNG
SHADING DEVICE SUITABLE FOR AT LEAST PARTIALLY COVERING A WALL OPENING AND A WINDOW UNIT COMPRISING SUCH A DEVICE

(30) Priorité: 15.06.2018 FR 1855275
(43) Date de publication de la demande: 25.12.2019
(73) Titulaire: Galtier, Virginie, 06000 Nice (FR)
(72) Inventeur: Galtier, Virginie, 06000 Nice (FR)
(74) Mandataire: Murgitroyd & Company

(56) Documents cités:
- FR-A- 1 255 070
- US-A- 721 014
- US-A- 1 987 139
- US-A- 2 268 492
- US-A- 4 694 876
- US-A1- 2010 065 227

## Description

### Domaine de l'invention

L'invention concerne un dispositif d'ombrage adapté pour couvrir au moins partiellement une ouverture murale, en façade de bâtiment, telle qu'une fenêtre, ledit dispositif comprenant un élément de protection telle qu'une toile, adapté pour couvrir au moins partiellement ladite ouverture murale, un support pour fixer ledit élément de protection, ledit support comprenant au moins un élément transversal supérieur horizontal, adapté pour maintenir le haut de l'élément de protection, et ses deux extrémités, et un second élément transversal inférieur horizontal, adapté pour maintenir le bas de l'élément de protection, comprenant une première et une deuxième extrémité.

Ce dispositif d'ombrage selon la présente invention est particulièrement adapté pour une protection contre le rayonnement, la lumière et la chaleur du soleil, et sa réverbération, contre le vis-à-vis de proximité, en ville par exemple, et pour permettre la circulation de l'air et une ventilation naturelle.

### Etat de la technique

De nos jours, il existe différents types de protections destinées à des ouvertures murales, telles que des fenêtres. Ceux-ci sont utilisés pour exercer différentes fonctions. A titre d'exemple, des volets roulants sont utilisés pour fermer solidement les fenêtres, les protéger donc des intrusions, et également limiter la lumière et les écarts thermiques, tamiser et occulter jusqu'à l'obscurité complète. Ce sont des éléments rigides, opaques, mobiles et coulissants, permettant toute une variation de positions, de la fermeture à l'ouverture. D'autres protections, spécifiques, telles que les stores (toile, vénitiens, californiens, etc.), en extérieur ou en intérieur, permettent de protéger de la pluie ou du rayonnement du soleil et éventuellement du vis à vis.

Le type de protection utilisé pour une ouverture murale déterminée dépend, d'une part, des besoins d'un utilisateur concernant son habitation mais, d'autre part, d'autres conditions, comme par exemple les matériaux utilisés pour la construction de l'habitation concernée, l'architecture, le style, les volumes, les formes spécifiques et les ornements de façade parfois incompatibles avec toute pose de store, les normes du bâtiment. Ainsi, même la forme et les dimensions d'une ouverture murale telle qu'une fenêtre, joue un rôle important dans la sélection d'un type particulier de protection. En effet, une protection adéquate sera choisie différemment pour une fenêtre verticale, très étroite, ou pour une fenêtre qui s'étend dans un sens horizontal. On observe aussi qu'un grand nombre de fenêtres ne peuvent accueillir de stores extérieurs et ne permettent absolument pas d'envisager un dispositif extérieur en façade.

Les conditions climatiques spécifiques du lieu sont également un critère de choix important. La chaleur et les canicules d'été de plus en plus fréquentes interpellent les usagers qui désirent s'en protéger, sans toutefois faire un usage abusif des climatisations, avec raison. Une grande partie des habitations sont pourvues d'équipement de type volets roulants, rarement à projection. Ainsi, pendant la saison chaude, en Méditerranée, une majorité des habitants vivent, tout le jour, volets roulants fermés pour échapper au rayonnement solaire et donc, de ce fait, avec lumière artificielle, ventilation et climatisation, d'où une grande dépense énergétique, incohérente et importante, pour un confort somme toute assez médiocre, et sanitairement contestable. Il suffit, pour le constater, de se promener en centre ville de Nice, par exemple, l'été pour constater des façades entières aux volets fermés toute la journée.

La publication de la demande de brevet américain US 2010/065227 divulgue un store de fenêtre qui assure l'intimité et l'ombrage de la lumière du soleil. Le store de fenêtre selon ce document de l'art antérieur peut être positionné en haut de la fenêtre pour bloquer la lumière du soleil tout en permettant à l'utilisateur de voir à l'extérieur à travers la partie inférieure de la fenêtre. Il peut être placé dans la moitié inférieure de la fenêtre ou à proximité de celle-ci pour permettre à l'utilisateur d'empêcher les passants de regarder à l'intérieur tout en lui permettant de voir à l'extérieur à travers la fenêtre par le haut du store. Le store peut même être positionné au milieu de la fenêtre de l'utilisateur, si ce dernier le souhaite.

Le document de brevet américain US 721,014 divulgue un store de fenêtre comprenant des guides disposés sur les côtés des fenêtres, un support s'étendant entre lesdits guides montés de manière coulissante sur ceux-ci et des supports destinés à recevoir un dispositif pour tenir une toile ou un mât de rideau de manière coulissante sur le support.

Au regard des observations précitées, il semble exister un besoin auquel pourrait répondre un dispositif d'ombrage pouvant également servir de dispositif d'ombrage additionnel aux types de protections principales déjà existantes

(volets à battants, plein ou ajourés, pliants, roulants, coulissants, fer forgé, moustiquaires) et autrement servir de dispositif d'ombrage principal.

La conception de l'invention est sous-tendue par une volonté constante de recherche de la plus grande simplicité des éléments du dispositif, pour permettre un usage quotidien aisé, un éventuel montage-démontage facile (entretien, changement facile de pièces détachées retardant l'obsolescence dudit dispositif, et hivernage annuel). Volontairement conçu pour usage manuel (économie d'énergie), il pourra néanmoins être envisagé en version électrique, puis connectée.

Ainsi, le but de la présente invention est de fournir une solution simple, ergonomique et peu onéreuse, en toute sécurité, permettant d'établir ou de compléter la protection des ouvertures murales.

### Objet de l'invention

L'objet de l'invention est un dispositif d'ombrage selon la revendication 1.

Selon un mode de réalisation, l'élément transversal inférieur est connecté, à respectivement ses extrémités opposées, auxdits membres coulissants à l'aide des bras de déploiement tels que des bras articulés

Selon un mode de réalisation, la manivelle mobile est fournie sous la forme d'une poignée ou manivelle.

Le dispositif est, par exemple, pourvu d'une poignée ou manivelle mobile à deux positions : l'une pour permettre aux membres coulissants de se déplacer par rapport aux guides, l'autre permettant l'immobilisation des membres coulissants. Ladite poignée ou manivelle est connectée à un élément d'arrêt grâce auquel ladite poignée ou manivelle effectue le déplacement dudit élément d'arrêt, entre une première position non-opérationnelle, permettant aux membres coulissants de se déplacer par rapport aux guides, et une deuxième position permettant de fixer lesdits membres coulissants dans lesdits guides.

Selon un mode de réalisation, la manivelle mobile est fournie par un mécanisme dans lequel la première position de ladite manivelle mobile correspond à une première position des bras de déploiement tels que des bras articulés et dans lequel la deuxième position de ladite manivelle mobile correspond à une deuxième inclinaison desdits bras de déploiement.

Selon un mode de réalisation, le support comprend :
- un premier raidisseur adapté pour être fixé entre la première extrémité de l'élément transversal supérieur et la première extrémité de l'élément transversal inférieur et un deuxième raidisseur adapté pour être fixé entre la deuxième extrémité de l'élément transversal supérieur et la deuxième extrémité de l'élément transversal inférieur pour ainsi former un cadre avec lesdits éléments transversaux.

Selon un mode de réalisation, chaque raidisseur se présente sous une forme courbée afin de former une surface d'impact arrondie en cas d'un éventuel impact selon une direction essentiellement perpendiculaire à la surface extérieure dudit raidisseur.

Selon un mode de réalisation, chacun des membres coulissants supérieurs est connecté aux membres coulissants inférieurs correspondants à l'aide d'un élément longitudinal ou bride.

Selon un mode de réalisation, le dispositif d'ombrage comprend un moteur électrique adapté pour permettre le déplacement ou le déploiement dudit dispositif, d'une première position en direction d'une deuxième position.

Selon un mode de réalisation, le dispositif d'ombrage comprend un panneau photovoltaïque adapté pour fournir l'énergie électrique pour ledit moteur électrique.

Selon un mode de réalisation, le moteur électrique est pourvu d'un dispositif de commande adapté pour transmettre des instructions audit moteur électrique. Selon un mode de réalisation, le dispositif de contrôle est pourvu d'un récepteur adapté pour recevoir des instructions transmises par communication sans fil, utilisant un protocole adapté tel que Wi-Fi ou Bluetooth.

Selon un deuxième aspect de la présente invention, l'invention concerne un bloc-fenêtre comprenant au moins un cadre pour une fenêtre, une fenêtre et un volet, adapté pour obstruer, au moins partiellement, ladite fenêtre, dans lequel ledit bloc-fenêtre comprend un dispositif d'ombrage selon l'une des revendications 1 à 12.

### Brève description des dessins

Les but, objet et caractéristiques de l'invention apparaîtront plus clairement à la lecture de la description qui suit faite en référence aux figures dans lesquelles :
- la figure 1 montre un dispositif d'ombrage selon l'art antérieur,
- la figure 2 représente un volet roulant selon l'art antérieur,
- la figure 3 représente une vue d'ensemble d'une fenêtre pourvue d'un volet roulant et d'un dispositif d'ombrage selon un premier mode de réalisation de l'invention selon une vue en perspective,
- la figure 4 montre une vue latérale de l'ensemble selon la figure 3, avec le dispositif d'ombrage entre une fenêtre et un volet roulant,
- la figure 5 représente une vue latérale, similaire à la figure 4, dans laquelle le dispositif d'ombrage est positionné à l'extérieur du volet roulant,
- la figure 6 montre une vue schématique du dispositif d'ombrage selon l'invention, distinguant les différents éléments dudit dispositif d'ombrage,
- la figure 7 représente une vue détaillée du dispositif d'ombrage selon la figure 6,
- la figure 8 montre un mode de réalisation d'un bras articulé,
- la figure 9 représente un deuxième mode de réalisation du dispositif d'ombrage selon l'invention,
- la figure 10 montre une vue schématique du verrouillage et du déverrouillage automatique d'un membre coulissant inférieur,
- la figure 11 représente un troisième mode de réalisation du dispositif d'ombrage selon l'invention,
- les figures 12 et 13 montre une vue détaillée du guide permettant de fixer le dispositif d'ombrage selon l'invention,
- la figure 14 représente une vue détaillée de la fixation du membre coulissant à l'intérieur d'un guide,
- la figure 15 montre, selon une vue en coupe, un membre coulissant selon la figure 14,
- la figure 16 représente un dispositif d'ombrage selon un quatrième mode de réalisation de la présente invention,
- la figure 17 montre un dispositif d'ombrage selon un cinquième mode de réalisation de la présente invention, et
- la figure 18 illustre un cinquième mode de réalisation d'un dispositif d'ombrage selon la présente invention.

La figure 1 montre un dispositif d'ombrage tel qu'un store selon l'art antérieur. Le store 700 peut être déployé, d'une position fermée vers une position ouverte (tel que montré sur la figure 1).

La figure 2 représente un volet roulant 800 selon l'art antérieur. Le volet roulant 800 peut être déplacé d'une position ouverte, selon laquelle ledit volet roulant n'est pas visible, vers une position fermée selon laquelle ledit volet roulant obstrue totalement l'ouverture murale située sur la façade d'un bâtiment.

La figure 3 représente une vue, en perspective, d'un ensemble composé d'une fenêtre 1, présente dans une ouverture murale 2, d'un volet roulant 3, adapté pour entrer et sortir d'un coffre 4 et d'un dispositif d'ombrage 100 selon l'invention.

Selon les figures 3, 4 et 5, la fenêtre 1 est positionnée sur un appui de fenêtre 5 formant la partie transversale inférieure de l'ouverture murale 2. Le coffre 4 est fixé contre la partie transversale supérieure 6 de l'ouverture murale 2. L'ouverture murale 2 est délimitée en ses deux côtés verticaux opposés, par une première (non montrée) et une deuxième paroi longitudinale 7, 8.

En pratique, il est tout à fait habituel qu'un utilisateur souhaite limiter l'impact du rayonnement solaire sur la température intérieure en limitant, par exemple, l'ouverture d'un volet roulant ou plein à battant. Mais cela n'empêche pas la pénétration du rayonnement, sauf si la fermeture est complète : dans ce cas, ceci limite la circulation de l'air et prévient du vis-à-vis. Il est donc tout à fait possible qu'un utilisateur souhaite préserver ces trois fonctions :
- limiter le rayonnement solaire (lumière et chaleur),
- permettre la circulation de l'air,
- empêcher le vis-à-vis,
sans pour autant occulter complètement la fenêtre, se cloîtrer en intérieur ni s'interdire la vue vers l'extérieur.

Comme montré au sein de la figure 3, le dispositif d'ombrage 100 selon l'invention peut-être utilisé comme un dispositif additionnel complétant la fonction du volet roulant 3 ou utilisé comme dispositif unique principal. Ledit dispositif d'ombrage 100 couvre au moins partiellement la fenêtre 1.

Le dispositif d'ombrage 100 selon l'invention comprend une structure pourvue d'un élément de protection tel qu'une toile 110. La toile 110 peut être choisie en fonction de caractéristiques spécifiques techniques permettant de limiter la pénétration du rayonnement solaire et de ses effets à l'intérieur d'une pièce, éventuellement protéger d'une bruine et résister à l'humidité, sans pour autant occulter complètement ladite fenêtre. En d'autres termes, le dispositif d'ombrage 100 selon l'invention peut être utilisé, d'une part, dans le but de :
- limiter la luminosité et tamiser à l'intérieur d'une pièce,
- limiter la chaleur,
- protéger de l'humidité (bruine),
- empêcher le vis-à-vis tout en permettant une vue sur l'extérieur,
sans occulter complètement ladite fenêtre 1 et en permettant une circulation de l'air à l'intérieur de l'habitat si on le souhaite. L'utilisateur peut donc profiter de la vue extérieure même lorsque le dispositif d'ombrage 100 est déployé.

La figure 3 représente un premier mode de réalisation du dispositif d'ombrage 100. Le dispositif d'ombrage 100 comprend une toile 110, tenue par un élément transversal supérieur 112, adapté pour maintenir la partie supérieure de ladite toile 110, et un élément transversal inférieur 113, adapté pour maintenir la partie inférieure de ladite toile 110. Les éléments transversaux supérieurs 112 et inférieurs 113 sont, selon l'exemple montré sur la figure 3, couverts de la toile 110. Comme montré sur la figure 3, les éléments horizontaux transversaux 112, 113 sont adaptés pour être fixés, de façon essentiellement parallèle, de préférence de façon parallèle, selon une position transversale d'une ouverture murale 2.

L'élément transversal supérieur 112 se présente essentiellement sous la forme d'un tube. L'élément transversal supérieur 112 est pourvu, en ses extrémités, d'un membre coulissant ou wagonnet 114, lequel est reçu à l'intérieur d'un guide 120. Sur la figure 3, le membre coulissant 114 n'est pas visible. La figure 6 montre une vue plus schématique du dispositif d'ombrage 100 permettant de représenter la fixation dudit membre coulissant 114 à l'intérieur d'un guide 120.

L'élément transversal inférieur 113 est également connecté, en ses extrémités, avec un membre coulissant ou wagonnet 115, lequel est reçu à l'intérieur du guide 120. L'élément transversal inférieur 113 est connecté au membre coulissant 115 à l'aide d'un bras articulé 160. Le bras articulé 160, selon l'exemple montré sur la figure 3, comprend deux membres connectés à l'aide d'une articulation. Les extrémités opposées des membres transversaux 112, 113, non montrés en figure 3, sont, de façon similaire, connectées à des membres coulissants (non montrés) reçus à l'intérieur d'un guide 121. Bien évidemment, selon un mode de réalisation alternatif (non montré sur les figures), l'élément transversal inférieur 113 pourrait être connecté au membre coulissant 115 à l'aide d'un bras de déploiement non articulé, tel qu'un bras coulissant, un bras crémaillère ou un vérin.

Le dispositif d'ombrage 100, tel qu'illustré sur la figure 3, comprend un premier raidisseur 140 et un deuxième raidisseur 141. Lesdits raidisseurs 140, 141 forment, avec l'élément transversal supérieur 112 et l'élément transversal inférieur 113, un cadre pour la toile 110. De plus, lesdits raidisseurs 140, 141 fournissent la sécurité d'un éventuel repli mécanique des bras articulés sous la pression d'un volet roulant descendant par inadvertance. La présence des raidisseurs 140, 141 garantit un bon maintien de ladite toile 110. Selon une position fermée verticale du dispositif 100, la présence des raidisseurs 140, 141 garantit une connexion entre les éléments coulissants 114 et 115 dans le cas d'un déplacement éventuel du dispositif d'ombrage 100, selon un sens vertical à l'intérieur des guides 120, où les raidisseurs 140, 141 garantissent le mouvement simultané et parallèle des éléments transversaux 112, 113.

Selon un mode de réalisation alternatif (non illustré sur les figures), les membres coulissants peuvent être connectés à l'aide d'une barre transversale. Selon ce mode de réalisation, la présence d'une telle barre transversale permet à l'utilisateur de saisir le dispositif 100 afin de le déverrouiller et ensuite le faire coulisser, vers le haut ou vers le bas, dans les guides 120, 121.

En référence à la figure 3, le fonctionnement du dispositif d'ombrage 100 est décrit comme suit. Tout d'abord, les guides 120, 121 sont fixés, selon une direction essentiellement verticale, sur les parois verticales 7, 8 d'une ouverture murale 2, (comme montré sur la figure 3). Lorsque les guides 120, 121 sont fixés, les membres transversaux 112, 113, déjà équipés de la toile 110, sont glissés à l'aide de leur membre coulissant respectif 114 (haut), 115 (bas) à l'intérieur des guides 120, 121. Lorsque lesdits membres coulissants 114, 115 sont introduits à l'intérieur des guides 120, 121, les membres transversaux 112, 113 peuvent être positionnés et immobilisés selon une position souhaitée par l'utilisateur. Selon un mode de réalisation particulier, les membres coulissants 114 de l'élément transversal supérieur 112 sont fixés, selon une position préférée, à l'intérieur des guides 120, 121. Une fois que l'élément transversal supérieur 112 est fixé selon ladite position préférée, l'utilisateur peut déployer à sa guise l'élément transversal inférieur 113 selon une position de son choix.

Lors de son utilisation, il est important que le dispositif d'ombrage 100 selon l'invention soit fixé à l'aide de membres coulissants 114, 115, respectivement, à l'intérieur des rails 120, 121. Des systèmes de blocage, dont c'est le but, sont décrits ci-dessus à la suite de la description de la figure 9.

La figure 4 représente une vue de coupe de l'ensemble montré sur la figure 3. L'ouverture murale est schématiquement représentée avec la référence 2. Le coffre 4, est fixé sur la partie supérieure de l'ouverture murale 2, et est pourvu, dans ce cas, d'un volet roulant 3. Au sein des figures 3 et 4, le volet roulant 3 est partiellement déployé. Comme cela est clairement représenté en figure 2, un certain espace déterminé, de l'ordre même parfois de quelques centimètres, est disponible entre le volet roulant 3, et la partie extérieure de la fenêtre 1. Le dispositif d'ombrage 100 selon l'invention est spécifiquement adapté pour pouvoir être fixé à l'intérieur dudit espace déterminé.

Sur les figures 3 et 4, le dispositif d'ombrage 100 est montré dans sa position inclinée. Ledit dispositif d'ombrage 100 étant pourvu d'un système de souplesse en sécurité, permettant, si besoin, de rabattre le dispositif d'ombrage 100 et le maintenir fermé, si le volet roulant 3 venait à descendre puis à remonter, par inadvertance. Dans son fonctionnement normal, on peut convenir de basculer ledit dispositif d'ombrage 100 dans sa position verticale fermée, afin de permettre au volet roulant 3 de descendre et de remonter sans être entravé par la présence dudit dispositif d'ombrage 100.

La figure 5 représente un montage alternatif du dispositif d'ombrage 100 selon l'invention. Comme montré sur la figure 5, le dispositif d'ombrage 100 est positionné à l'intérieur de l'ouverture murale 2 et à l'extérieur du volet roulant 3. La présence du dispositif d'ombrage 100, telle que montrée sur la figure 5, n'entrave ni la montée ni la descente du volet roulant 3, et ce même dans sa position déployée.

Les figures 6 et 7 montrent une vue schématique du dispositif d'ombrage 100 sur laquelle on distingue les différents éléments structurels dudit dispositif d'ombrage 100 ainsi que leurs connexions mutuelles. Selon l'exemple décrit sur les figures 6 et 7, l'élément transversal supérieur 112 et l'élément transversal inférieur 113 sont chacun pourvu d'un élément tubulaire permettant de maintenir la toile 110. Les extrémités desdits éléments tubulaires sont mutuellement connectées à l'aide de raidisseurs 140, 141 permettant de maintenir parallèles, et à une distance fixe, les deux éléments transversaux supérieur 112 et inférieur 113. L'élément transversal inférieur 113 est représenté en détail sur la figure 7.

La figure 7 représente une vue partielle en coupe d'une extrémité dudit élément transversal inférieur 113. Le raidisseur 141 est fixé sur l'extérieur, près de l'extrémité de l'élément tubulaire 150. L'élément transversal inférieur 113 est complété d'un élément cylindrique 151, de diamètre inférieur à celui de l'élément tubulaire 150. Le bras 160 est fixé sur l'extrémité de l'élément tubulaire 150.

La construction, telle que représentée sur les figures 6 et 7, permet aux éléments tubulaires 150 et à l'élément cylindrique 151 d'effectuer une rotation l'un par rapport à l'autre. De plus, l'élément tubulaire 150 et l'élément cylindrique 151 peuvent être utilisés comme des éléments télescopiques afin d'adapter, dans une certaine mesure, la longueur de l'élément transversal inférieur 113 à l'ouverture imposée par l'ouverture murale 2 sur une façade.

La construction de l'élément transversal supérieur 112 est similaire, exceptée que les extrémités dudit élément transversal supérieur 112 sont directement fixées à l'aide des membres coulissants 114, 115 à l'intérieur des guides 120, 121.

La figure 8 représente un mode de réalisation particulier d'un bras articulé 260, pourvu d'un premier membre 261 et d'un deuxième membre 262. Le premier membre 261 est lui-même pourvu d'une butée 263 permettant de limiter une ouverture maximale du bras articulé 260. Selon l'exemple décrit sur la figure 8, le bras articulé 260 est fixé sur un membre coulissant 245, lequel membre coulissant 245 est adapté pour être fixé à l'intérieur d'un guide 220 (non montré sur la figure 8). Un élément longitudinal 240 (ou « bride ») 240 est également fixé sur le membre coulissant 115. Le fonctionnement dudit élément longitudinal ou bride 240 est représenté sur la figure 9.

La figure 9 montre un deuxième mode de réalisation d'un dispositif d'ombrage 200 selon l'invention. Le dispositif d'ombrage 200 comprend un élément transversal supérieur 212 et un élément transversal inférieur 213, lesdits deux éléments transversaux 212, 213 maintenant ensemble une toile 210. L'élément transversal supérieur 212 est fixé, en ses extrémités opposées et à l'aide de membres coulissants 214, sur, respectivement, des guides 220, 221. Il convient de noter que, pour des raisons de clarté, les membres coulissants 214 et les guides 220, 221 sont représentés de façon schématique.

L'élément transversal inférieur 213 est fixé en ses extrémités opposées et à l'aide des bras articulés 260, aux membres coulissants 215, respectivement fixés à l'intérieur des guides 220, 221. Comme représenté sur la figure 9, le membre coulissant 214 est fixé au membre coulissant 215 à l'aide de, respectivement, un élément longitudinal ou bride 240, 241, et ce sur chaque côté du dispositif d'ombrage 200. L'utilisation de ces éléments longitudinaux 240, 241, permet d'utiliser le dispositif d'ombrage 200 sans avoir recours aux raidisseurs 140, 141 tels que montrés sur la figure 3, 4, 5, 6 et 7. La figure 9 montre deux possibilités permettant de réaliser un élément transversal destiné à un dispositif d'ombrage selon l'invention. L'élément transversal supérieur 212 comprend un élément tubulaire 250 formant l'extérieur dudit élément transversal supérieur 212. En ses extrémités, l'élément tubulaire 250 est connecté aux membres coulissants 214 à l'aide des éléments cylindriques 251. Comme expliqué en faisant référence à la figure 7, la présence d'un élément tubulaire 250, en combinaison avec des éléments cylindriques 251, permet de disposer d'un élément transversal supérieur 212 dont la longueur peut être adaptée, dans une certaine mesure, à la largeur de l'ouverture murale où le dispositif d'ombrage 200 est censé être fixé. Selon l'exemple représenté sur la figure 9, un ressort 253 est présent entre les deux éléments cylindriques 251, à l'intérieur de l'élément tubulaire 250.

L'élément transversal inférieur 213 comprend également un élément tubulaire 250 formant l'extérieur de l'élément transversal inférieur 213. L'élément tubulaire 250 est pourvu, en ses extrémités, d'éléments cylindriques 255 fixés à l'intérieur dudit élément tubulaire 250 à l'aide d'un filetage 256. L'utilisation du filetage 256 permet de disposer d'un élément transversal inférieur 213 dont la longueur peut être adaptée, dans une certaine mesure, à la largeur de l'ouverture murale. Comme représenté sur la figure 9, l'élément transversal inférieur 213 peut être pourvu d'une poignée 216 adaptée pour le déblocage du dispositif et permettre ainsi son déplacement. Les bras articulés 260 sont fixés à l'extérieur des éléments cylindriques 255.

La poignée 216 est utilisée, comme élément de préhension mobile, entre une première position permettant aux membres coulissants de se déplacer par rapport aux guides et une deuxième position permettant de fixer lesdits membres coulissants dans lesdits guides.

La poignée 216 peut, par exemple, coopérer avec un membre coulissant 114 tel qu'illustré sur les figures 14 et 15.

Lors de son utilisation, il est important que le dispositif d'ombrage 100, 200 selon l'invention soit fixé, à l'aide de membres coulissants 114, 115, 214, 215, respectivement à l'intérieur de rails 120, 121, 220, 221. Cela permet d'éviter que ledit dispositif d'ombrage 100, 200 ne se déplace, involontairement, dans une direction verticale. A ces fins, différents systèmes de blocage peuvent être utilisés. Selon une première possibilité, les membres coulissants 115, 215 peuvent être équipés d'un frein pouvant être actionné manuellement par l'utilisateur. Cette option n'est pas représentée sur les figures. Selon une solution alternative, le blocage et le déblocage automatique du dispositif d'ombrage 100, 200 peut être envisagé. Une telle solution alternative utilisant le fonctionnement d'une fixation automatique est représentée sur la figure 10. Un membre coulissant 315 est représenté de façon schématique sur la partie supérieure de la figure 10. Le membre coulissant 315 est pourvu d'encoches 316 permettant la fixation dudit membre coulissant 315 à l'intérieur d'un guide (non représenté sur la figure 10). Un ressort 317 est visible à l'intérieur du membre coulissant 315. Le ressort 317 sert à pousser un verrou 318 en direction de l'extérieur afin d'entrer en contact avec une partie du guide où le membre coulissant 315 est fixé afin de le bloquer. Comme représenté sur la partie supérieure de la figure 10, le verrou 318 se déplace au-delà de l'extrémité droite du membre coulissant 315 pour entrer en contact avec le guide et fixer ainsi le membre coulissant 315 dans une position définie. L'extrémité d'un élément transversal inférieur 313 est représentée, de façon schématique, sur la partie supérieure de la figure 10.

L'élément transversal inférieur 313 et les verrous 318 sont adaptés afin que ledit élément transversal inférieur 313 puisse se déplacer vers une position verticale fermée du dispositif d'ombrage 100, 200. Alors, le verrou 318 est déplacé vers une position permettant le déplacement du membre coulissant 315 en comprimant le ressort 317 et annulant ainsi la force qu'il exerçait. Cela est représenté sur la partie inférieure de la figure 10. L'extrémité de l'élément transversal inférieur 313 est en contact avec l'extrémité du verrou 318 permettant ainsi le déplacement dudit verrou vers l'intérieur du membre coulissant 315. Cette solution évite l'utilisation d'une poignée et assure la sécurité du dispositif, celui-ci ne pouvant monter ou descendre que lorsque la toile est refermée.

La solution de blocage et de déblocage, selon la figure 10, peut être utilisée pour le dispositif d'ombrage 100, 200 tel qu'illustré sur les figures 3 à 9. Selon un mode de réalisation tel que montré ci-dessus en faisant référence à la figure 18, le verrou coopère avec un élément de déblocage adapté pour entrer en contact avec le verrou 18 et déplacer le verrou 318 vers une position permettant le déplacement du dispositif d'ombrage par rapport aux guides. Ledit élément de déblocage est fixé sur le bras permettant ainsi l'inclinaison du dispositif par rapport aux guides.

Selon la solution de déblocage automatique, tel qu'illustré sur la figure 10, le mouvement manuel de l'élément transversal 313 permet le déblocage. Cela signifie que ledit élément transversal 313 est utilisé comme élément de préhension mobile entre une première position, permettant aux membres coulissants de se déplacer par rapport aux guides, et une deuxième position permettant de les fixer dans les guides.

La figure 11 représente un troisième mode de réalisation d'un dispositif d'ombrage 300 selon l'invention. Le dispositif d'ombrage 300 est identique au dispositif d'ombrage 100 (tel que montré sur la figure 4), excepté que ledit dispositif d'ombrage 300 est pourvu d'un raidisseur 340 présentant une forme courbée assortie de quelques aspérités souples 350 (dites « sourcils »). La forme courbée du raidisseur 340 est particulièrement efficace dans le cas suivant : si le dispositif d'ombrage 300 est déployé (comme montré) sur la figure 11) et le store roulant 3 descendant par inadvertance de l'utilisateur, la forme courbée du raidisseur 340 facilite le dispositif d'ombrage 300 à se replier aisément (sous la poussée) vers une position verticale fermée. La forme spécifique du raidisseur 340 représente une précaution et une sécurité supplémentaire ainsi que les articulations assouplies des bras, et leur angle maximal d'ouverture, et évite d'endommager par inadvertance le dispositif d'ombrage 300 avec le store roulant 3.

Les figures 12 et 13 représentent une vue détaillée du guide 120. Il convient de noter que les guides 121, 221, 220, auxquels l'on fait référence dans la présente description, peuvent se présenter sous la même forme. Le guide 120 comprend un élément longitudinal 400, de forme essentiellement rectangulaire, adapté pour être fixé contre l'intérieur d'une ouverture murale 2, comme montré par exemple sur la figure 3. Cette fixation peut être réalisée à l'aide de vis 401, lesquelles vis 401 peuvent être assorties de « boulons papillons » permettant de fonctionner comme une butée pour stopper la course des membres coulissants dans les rails. L'utilisation des boutons papillons permet de retirer entièrement et aisément le dispositif d'ombrage 100 afin d'en assurer l'entretien ou l'hivernage, les guides étant inamovibles. L'élément longitudinal 400 est pourvu de deux éléments 402 formant entre eux, et en combinaison avec ledit élément longitudinal 400, un espace permettant de recevoir des membres coulissants.

Comme représenté sur la figure 13, l'ensemble des éléments 400, 402 peut être obtenu à partir d'une plaque métallique plate dans laquelle les éléments 400, 402 sont pliés afin d'obtenir la forme finale du guide 120. La fixation d'un membre coulissant 115 à l'intérieur du guide 120 est représentée sur les figures 14 et 15. L'élément longitudinal 400 peut être régulièrement perforé afin de permettre à l'extrémité de l'élément 318 de s'y figer.

Les figures 14 et 15 représentent un mode de réalisation d'un membre coulissant 114. Les membres coulissants permettent aux membres transversaux de se déplacer, selon une direction verticale, grâce au déplacement des membres coulissants à l'intérieur des guides. Le fonctionnement du mode de réalisation, tel que représenté sur les figures 14 et 15, est décrit de façon plus détaillée ci-dessous.

La figure 14 représente une vue détaillée d'un possible membre coulissant 114. Ledit membre coulissant 114 est situé à l'intérieur du guide 120. Le guide 120 comprend une partie plate centrale 400 pourvue, en ses deux extrémités recourbées, d'éléments 402 permettant de délimiter l'endroit pouvant recevoir le membre coulissant 114. Le membre coulissant 114 se présente essentiellement sous la forme d'un trapèze, sa surface la plus large étant dirigée en direction de la partie 400 du guide 120, ses deux parois inclinées 402 étant dirigées vers l'intérieur. Une vue en coupe du mode de réalisation du membre coulissant 114 est décrite au sein de la figure 15. Le membre coulissant 114, représenté à l'intérieur du guide 120, est pourvu d'une partie principale 117, elle-même pourvue d'un passage 118, et comprend un élément de contact 119, connecté à la partie principale 117 du membre coulissant 114 à l'aide d'un ressort 130.

Selon la position telle que représentée sur la figure 15, la partie principale 117 du membre coulissant 114 est, avec les deux parois inclinées, en contact avec la paroi intérieure des parties courbées 402. L'élément de contact 119 se trouve contre la partie plate 400 du guide 120. La présence du ressort 130 garantit la fixation du membre coulissant 114 dans un endroit spécifique au sein du guide 120. Selon un mode de réalisation, le dispositif d'ombrage 100, 200, 300 peut être pourvu d'une poignée permettant d'exercer une force déterminée sur le membre coulissant 114 et contrer la force du ressort 130, débloquant ainsi ledit membre coulissant 114 à l'intérieur du guide 120. De façon alternative, le mécanisme tel que décrit sur la figure 10 peut être utilisé pour débloquer et permettre le déplacement du membre coulissant à l'intérieur du guide 120.

La poignée est, par exemple, connectée au membre coulissant 114 à l'aide d'un câble grâce auquel l'actionnement de ladite poignée permet le déplacement des éléments 117 et 119 l'un en direction de l'autre et ce contre la force du ressort 180 à l'aide dudit câble.

La figure 16 montre un quatrième mode de réalisation du dispositif d'ombrage 500. Ledit dispositif d'ombrage 500 comprend une toile 510, maintenue à un élément transversal supérieur 512, lequel est adapté pour maintenir la partie supérieure de ladite toile 510 et un élément transversal inférieur 513 adapté pour maintenir la partie inférieure de ladite toile 510. Comme montré sur la figure 16, les éléments transversaux supérieur 512 et inférieur 513 sont adaptés pour être fixés de façon essentiellement parallèle, de préférence de façon parallèle.

L'élément transversal supérieur 512 se présente essentiellement sous la forme d'un tube et est pourvu, en ses extrémités des membres coulissants 514, respectivement reçus à l'intérieur de guides 120, 121. L'élément transversal inférieur 513 est également pourvu, en ses extrémités des membres coulissants 515, respectivement reçus à l'intérieur des mêmes guides 120, 121. Selon l'exemple représenté sur la figure 16, l'élément transversal supérieur 512 est pourvu, en son intérieur, d'un ressort permettant la rotation dudit élément transversal supérieur 512 par rapport au membre coulissant 514. De cette façon, une certaine tension est exercée sur la toile 510 afin de la maintenir enroulée tendue, quelle que soit la position des éléments transversaux supérieur 512 et inférieur 513.

Toujours selon l'exemple représenté sur la figure 16, l'élément transversal inférieur 513 est pourvu d'une poignée ou manivelle 516 permettant d'ôter le verrouillage des membres coulissants 515 dans l'éventualité où l'utilisateur souhaite déplacer l'élément transversal inférieur selon une direction verticale. La poignée 516 peut coopérer avec un membre coulissant 114 tel qu'illustré sur les figures 14 et 15.

La figure 17 représente un cinquième mode de réalisation d'un dispositif d'ombrage 600.

Le dispositif d'ombrage 600 est fixé entre un premier guide 120 et un deuxième guide 121 grâce à des membres coulissants (non montrés). Les guides 120, 121 sont indiqués de façon uniquement schématique. Le dispositif d'ombrage 600 comprend une toile 610 maintenue entre un élément latéral transversal supérieur 612 et un élément transversal inférieur 613. Pour manipuler le dispositif d'ombrage 600, l'élément transversal inférieur 613 est pourvu d'une poignée ou manivelle 616. La poignée 616 peut coopérer avec un membre coulissant 114 tel qu'illustré sur les figures 14 et 15. Les éléments transversaux 612, 613 sont interconnectés à l'aide d'un premier élément longitudinal 640 et d'un deuxième élément longitudinal 641 de sorte que les éléments transversaux 612, 613 d'une part, et les éléments longitudinaux 640, 641, forment en combinaison un cadre qui maintient la toile 610.

L'élément transversal inférieur 613 peut être fixé à l'intérieur des guides 120, 121 à l'aide membres coulissants (non montrés) de la même façon que l'élément transversal inférieur 513 tel que décrit sur la figure 16. La présence des éléments longitudinaux 640, 641 permet au dispositif d'ombrage 600 de se déplacer dans sa totalité, c'est-à-dire en conservant une distance constante entre les éléments transversaux 612, 613 lors des mouvements effectués sur ledit dispositif d'ombrage 600.

Suivant les dispositifs, des modes de montage sont adaptés à chacun desdits dispositifs. La simplicité de ces montages est l'une des volontés initiales à la conception de ces dispositifs afin de permettre de les poser et déposer facilement et rapidement.

En référence plus particulièrement aux figures 3, 9, 11, 16 et 17, il est à noter que l'élément transversal supérieur et l'élément transversal inférieur du dispositif d'ombrage 100, 200, 300, 500 et 600 selon l'invention sont maintenus à une hauteur déterminée à l'intérieur d'un guide 120, en leur extrémité respective, à l'aide des membres coulissants 114, 214, 514.

Il convient tout d'abord de noter que le dispositif d'ombrage 100, 200, 300, 500, 600 peut être positionné à une hauteur choisie par l'utilisateur. Pour ce faire, l'élément transversal supérieur et l'élément transversal inférieur se déplacent de façon verticale à l'intérieur du guide 120. Au sein de l'exemple tel que montré sur la figure 3, pour déplacer le dispositif d'ombrage 100, ledit dispositif 100 est d'abord déplacé vers sa position fermée verticale. Dans cette position, le dispositif d'ombrage 100 peut être déplacé dans un sens vertical en exerçant, par exemple, une certaine force sur l'élément transversal inférieur 113. Grâce à la présence des raidisseurs 140, 141, qui solidarisent les éléments de la structure et permettent que chaque mouvement de l'élément transversal inférieur 113 soit suivi d'un mouvement parallèle de l'élément transversal supérieur. Selon une utilisation normale, les membres coulissants 115, avec lesquels les éléments latéraux sont fixés dans des rails 120, doivent être suffisamment ajustés pour éviter un déplacement involontaire dans un sens vertical. En pratique, la force exercée dans le sens vertical sur les membres coulissants 115 situés au bas du dispositif d'ombrage 100 est plus importante que la force exercée sur les membres coulissants 114 situés en haut dudit dispositif d'ombrage 100.

Selon les exemples montrés sur les figures 9 et 17, les membres coulissants supérieurs 214 et 215 sont fixés à l'aide des brides 240, 241, 640, 641. Cela signifie que le dispositif 200, illustré par la figure 9 et le dispositif 600, illustré par la figure 17, les éléments coulissants inférieurs doivent permettre de fixer la position du dispositif 200 et du dispositif 600 choisie par l'utilisateur dans les rails 120 ; les éléments coulissants supérieurs peuvent avoir une fonctionnalité réduite à suivre les rails sans possibilité de fixer le dispositif 200 ou le dispositif 600 à l'intérieur des rails.

Il convient de noter que selon les modes de réalisation des dispositifs d'ombrage 100, 200, 300, 500, 600 selon l'invention, l'élément transversal inférieur peut être pourvu d'une poignée 216, 516. Ladite poignée 216, 516 est optionnelle et peut, par exemple, être utilisée à la place de ou en combinaison avec un système tel qu'illustré sur la figure 10. La poignée 216, 516 peut offrir la première fonctionnalité permettant de bloquer / débloquer une position choisie des bras inclinés 160, 260. Cette option peut être utilisée pour le dispositif d'ombrage 100, 200 et 300. La poignée peut offrir une autre fonctionnalité permettant de débloquer la fixation des membres coulissants inférieurs 115, 215, 515 lorsque le dispositif d'ombrage se trouve dans une position fermée verticale. Cette option peut être utilisée pour le dispositif d'ombrage 100, 200, 300, 500 et 600. La présence de ladite poignée n'est pas illustrée au sein de toutes les figures auxquelles l'on fait ici référence.

Le dispositif d'ombrage 100, 200, 300, 500 et 600 tel que montré sur les figures peut être conçu comme un dispositif d'ombrage entièrement mécanique. Selon un tel mode de réalisation, tous les mouvements, y compris le mouvement de blocage et de déblocage peuvent être assurés à l'aide d'éléments mécaniques ainsi que grâce à la force exercée par la main de l'utilisateur sur le dispositif d'ombrage selon l'invention.

Selon un mode de réalisation alternatif (non montré sur les figures), le dispositif d'ombrage selon l'invention peut être fourni avec des éléments électriques permettant de déplacer ledit dispositif d'ombrage dans un sens vertical à l'intérieur des guides ou pour déployer ledit dispositif d'ombrage selon un angle déterminé par l'utilisateur, et ce pour le dispositif d'ombrage 100, 200 et 300.

Selon un mode de réalisation alternatif, le dispositif d'ombrage selon l'invention peut être pourvu d'éléments photovoltaïques permettant de produire une quantité déterminée d'énergie électrique et permettant ainsi le fonctionnement des différents éléments électriques dudit dispositif d'ombrage.

Selon un mode de réalisation alternatif, le dispositif d'ombrage selon l'invention peut être un dispositif connecté. Il est possible de fournir une application permettant de transmettre des instructions au dispositif d'ombrage en utilisant un protocole adapté, tel qu'un protocole Wi-Fi ou Bluetooth. Cette option permet de transmettre, à distance, des instructions au dispositif d'ombrage et ce grâce à une télécommande ou tout autre dispositif mobile adapté tel qu'un téléphone portable.

Selon un mode de réalisation, le dispositif d'ombrage selon l'invention est pourvu d'une cellule optique permettant d'anticiper le repli des bras articulés si le volet roulant descend par inadvertance.

La figure 18 illustre un cinquième mode de réalisation du dispositif d'ombrage 900 selon l'invention. Ledit dispositif d'ombrage 900 comprend un élément transversal supérieur 912 et un élément transversal inférieur 913 adaptés pour maintenir entre eux un élément de protection telle qu'une toile. Les extrémités de l'élément transversal supérieur 912 et de l'élément transversal inférieur 913 sont connectées grâce à deux raidisseurs 940. La figure 18 illustre seulement l'un des deux raidisseurs 940. L'élément transversal supérieur 912, l'élément transversal inférieur 913 et les deux raidisseurs 940 forment ensemble un cadre permettant de maintenir l'élément de protection telle qu'une toile. Les extrémités du cadre, tel que décrit ci-dessus, sont respectivement fixées sur premier et un deuxième membres coulissants 915. La figure 18 illustre seulement l'un des deux membres coulissants 915. Ledit cadre est tout d'abord fixé à l'aide d'un axe de rotation, formé par un élément de fixation telle qu'une vis 910, sur un élément plat 917 du membre coulissant 915 situé à l'extérieur du guide 920 où peut coulisser le membre coulissant 915. Le cadre est ensuite connecté au membre coulissant 915 grâce à un bras 960. Une première extrémité dudit bras 960 est connectée à l'extrémité de l'élément transversal inférieur 913, tandis qu'une deuxième extrémité du bras 960 est fixée sur l'élément plat 917 du membre coulissant 915.Le membre coulissant 915 est pourvu d'un élément longitudinal 960 adapté pour être maintenu à l'intérieur du guide 920. L'élément plat 917 est fixé sur ledit élément longitudinal 960.

Selon l'exemple illustré sur la figure 18, le membre coulissant 915 est pourvu d'un élément d'arrêt doté d'une fonctionnalité similaire à celle de l'élément d'arrêt dont l'exemple est illustré sur la figure 10. L'extrémité d'un verrou (non illustré sur la figure 18), indiquée à l'aide du numéro de référence 914, peut coopérer avec un élément de déverrouillage 930 fixé sur le raidisseur 940.

Comme illustré sur la figure 18, le cadre formé des éléments transversaux 912, 913 et des raidisseurs 940 peut subir une inclinaison par rapport aux guides 920. L'utilisateur peut modifier ladite inclinaison afin d'effectuer une rotation dudit cadre autour de l'axe de rotation formé par l'élément de fixation 910. Selon la position telle qu'illustrée sur la figure 18, l'élément de déverrouillage 930 n'est pas en contact avec l'extrémité 914. Lorsque l'utilisateur effectue une rotation du cadre autour de l'axe de rotation, formé par l'élément de fixation 910, l'élément de déverrouillage 930 est déplacé en direction de l'extrémité 914. Lorsque l'élément de déverrouillage 930 entre en contact avec l'extrémité 914, le verrou connecté à ladite extrémité 914 peut être déplacé d'une deuxième position, où le membre coulissant 915 est fixé à l'intérieur du guide 920, vers une première position où ledit membre coulissant 915 est capable de se déplacer par rapport audit guide 920. Selon l'exemple illustré sur la figure 18, la position de déverrouillage, où l'élément de déverrouillage entrant en contact avec l'extrémité 914 permet le déplacement du membre coulissant 915, correspond essentiellement à une position du cadre dans laquelle les raidisseurs 940 sont essentiellement parallèles aux guides 920.

Il convient de noter que le dispositif d'ombrage selon la présente invention peut être fixé sur une ouverture murale existante. De façon alternative, ledit dispositif d'ombrage peut être préinstallé sur un bloc-fenêtre comprenant au moins un cadre pour une fenêtre, une fenêtre et un volet, tel qu'un volet roulant 800, comme illustré sur la figure 2.

## Revendications

1. Dispositif d'ombrage (100, 200, 300, 500, 600, 900) adapté pour couvrir au moins partiellement une ouverture murale (1), telle qu'une fenêtre, ledit dispositif (100, 200, 300, 500, 600, 900) comprenant, au moins :
- un élément de protection tel qu'une toile (110, 210, 510, 610), adapté pour couvrir au moins partiellement ladite ouverture murale (1),
- un support pour fixer ledit élément de protection (110, 210, 510, 610), comprenant au moins :
- un élément transversal supérieur (112, 212, 512, 612, 912) adapté pour tenir une partie supérieure de la toile (110, 210, 510, 610), comprenant une première et une deuxième extrémité,
- un élément transversal inférieur (113, 213, 513, 613, 913), adapté pour tenir une partie inférieure de la toile (110, 210, 510, 610), comprenant une première et une deuxième extrémité,
lesdits éléments transversaux (112, 212, 512, 612, 912, 113, 213, 513, 613, 913) étant adaptés pour être fixés essentiellement parallèles, de préférence parallèles, dans une direction transversale dans ladite ouverture murale (1), par :
- un premier guide (120, 220, 920) adapté pour être fixé verticalement dans la paroi latérale de ladite ouverture murale (1), et pour recevoir et maintenir de manière mobile un membre coulissant (114, 214, 514) d'une première extrémité dudit support,
- un deuxième guide (121, 221) adapté pour être fixé dans une direction longitudinale dans ladite ouverture murale (1) et adapté pour recevoir et maintenir de manière mobile un membre coulissant (115, 215, 315, 515, 915) d'une deuxième extrémité dudit support,
**caractérisé en ce que** le dispositif (100, 200, 300, 500, 600, 900) est pourvu d'un élément de préhension mobile entre une première position pour permettre aux membres coulissants (114, 214, 514, 115, 215, 315, 515, 915) de se déplacer par rapport aux guides (120, 220, 920, 121, 221) et une deuxième position pour fixer les membres coulissants (114, 214, 514, 115, 215, 315, 515, 915) dans les guides (120, 220, 920, 121, 221) et ainsi immobiliser la position du dispositif par rapport à l'ouverture murale (1) souhaitée, et **en ce que** le support est fixé sur les membres coulissants (114, 214, 514, 115, 215, 315, 515, 915) pour permettre le réglage de l'inclinaison du support par rapport aux guides (120, 220, 920, 121, 221) et dans lequel l'élément de préhension est formé par au moins une partie dudit support, la première position et la deuxième position dudit élément de préhension correspondant, respectivement, à une première et à une deuxième inclinaison du support par rapport auxdits guides (120, 220, 920, 121, 221).

2. Dispositif d'ombrage (100, 200, 300, 500, 600, 900) selon la revendication 1, dans lequel les extrémités de chaque élément transversal (112, 212, 512, 612, 912, 113, 213, 513, 613, 913) sont pourvues de membres coulissants (114, 214, 514, 115, 215, 315, 515, 915), lesdits membres coulissants (114, 214, 514, 115, 215, 315, 515, 915) étant adaptés pour être maintenus, respectivement, dans le premier et dans le deuxième guide (120, 220, 920, 121, 221).

3. Dispositif d'ombrage (100, 200, 300, 500, 600, 900) selon la revendication 1 ou 2 dans lequel l'élément transversal inférieur (113, 213, 513, 613, 913) est connecté, à respectivement ses extrémités opposées, auxdits membres coulissants (115, 215, 315, 515, 915) à l'aide des bras de déploiement tels que des bras articulés (160, 260).

4. Dispositif d'ombrage (100, 200, 300, 500, 600, 900) selon la revendication 3, dans lequel l'élément de préhension est fourni par un mécanisme dans lequel la première position de ladite manivelle mobile correspond à une première position des bras de déploiement tels que des articulés (160, 260) et dans lequel la deuxième position de ladite manivelle mobile correspond à une deuxième inclinaison desdits bras de déploiement.

5. Dispositif d'ombrage (100, 200, 300, 500, 600, 900) selon la revendication 1 ou 2, dans lequel l'élément de préhension est fourni sous la forme d'une poignée (216, 516, 616) ou d'une manivelle.

6. Dispositif d'ombrage (100, 200, 300, 500, 600, 900) selon la revendication l'une des revendications 1 à 5, dans lequel le support comprend :
- un premier raidisseur (140, 240, 340, 640, 940) adapté pour être fixé entre la première extrémité de l'élément transversal supérieur (112, 212, 512, 612, 912) et la première extrémité de l'élément transversal inférieur (113, 213, 513, 613, 913) et un deuxième raidisseur (141, 241, 641) adapté pour être fixé entre la deuxième extrémité de l'élément transversal supérieur (112, 212, 512, 612, 912) et la deuxième extrémité de l'élément transversal inférieur (113, 213, 513, 613, 913) pour ainsi former un cadre avec lesdits éléments transversaux (112, 212, 512, 612, 912, 113, 213, 513, 613, 913).

7. Dispositif d'ombrage (100, 200, 300, 500, 600, 900) selon la revendication 6 dans lequel chaque raidisseur (340) se présente sous une forme courbée afin de former une surface d'impact arrondie en cas d'un éventuel impact selon une direction essentiellement perpendiculaire à la surface extérieure dudit raidisseur (340).

8. Dispositif d'ombrage (100, 200, 300, 500, 600, 900) selon la revendication 7 dans lequel la surface des raidisseurs (140, 240, 340, 640, 940, 141, 241, 641) est pourvue d'un élément de protection en matière souple.

9. Dispositif d'ombrage (100, 200, 300, 500, 600, 900) selon l'une des revendications précédentes dans lequel chacun des membres coulissants supérieurs (114, 214, 514) est connecté aux membres coulissants inférieurs (115, 215, 315, 515, 915) correspondants à l'aide d'un élément longitudinal ou bride (240, 241, 640, 641, 940).

10. Dispositif d'ombrage (100, 200, 300, 500, 600, 900) selon l'une des revendications précédentes dans lequel ledit dispositif d'ombrage comprend un moteur électrique adapté pour permettre le déplacement ou le déploiement dudit dispositif (100, 200, 300, 500, 600, 900), d'une première position en direction d'une deuxième position.

11. Dispositif d'ombrage (100, 200, 300, 500, 600, 900) selon la revendication 10 dans lequel le moteur électrique est pourvu d'un dispositif de contrôle adapté pour transmettre des instructions audit moteur électrique.

12. Dispositif d'ombrage (100, 200, 300, 500, 600, 900) selon la revendication 11 dans lequel le dispositif de contrôle est pourvu d'un récepteur adapté pour recevoir des instructions transmises par communication sans fil, utilisant un protocole adapté tel que Wi-Fi ou Bluetooth.

13. Bloc-fenêtre comprenant au moins un cadre pour une fenêtre (1), une fenêtre (1) et un volet, (3) adapté pour obstruer au moins partiellement ladite fenêtre (1), dans lequel ledit bloc-fenêtre comprend un dispositif d'ombrage (100, 200, 300, 500, 600, 900) selon l'une des revendications 1 à 12.

## Patentansprüche

1. Eine Beschattungsvorrichtung (100, 200, 300, 500, 600, 900), angepasst, um eine Maueröffnung (1), wie ein Fenster, mindestens teilweise zu bedecken, wobei die Vorrichtung (100, 200, 300, 500, 600, 900) mindestens Folgendes beinhaltet:
- ein Schutzelement wie ein Tuch (110, 210, 510, 610), angepasst, um die Maueröffnung (1) mindestens teilweise zu bedecken,
- einen Träger, um das Schutzelement (110, 210, 510, 610) zu befestigen, mindestens Folgendes beinhaltend:
- ein oberes querverlaufendes Element (112, 212, 512, 612, 912), angepasst, um einen oberen Teil des Tuchs (110, 210, 510, 610) zu halten, beinhaltend ein erstes und ein zweites Ende,
- ein unteres querverlaufendes Element (113, 213, 513, 613, 913), angepasst, um einen unteren Teil des Tuchs (110, 210, 510, 610) zu halten, beinhaltend ein erstes und ein zweites Ende,
wobei die querverlaufenden Elemente (112, 212, 512, 612, 912, 113, 213, 513, 613, 913) angepasst sind, um in einer querverlaufenden Richtung in der Maueröffnung (1) im Wesentlichen parallel, vorzugsweise parallel, befestigt zu werden durch:
- eine erste Führung (120, 220, 920), angepasst, um vertikal in der Seitenwand der Maueröffnung (1) befestigt zu werden, und zum Erhalten und Halten eines Gleitglieds (114, 214, 514) eines ersten Endes des Trägers auf bewegliche Weise,
- eine zweite Führung (121, 221), angepasst, um in einer Längsrichtung in der Maueröffnung (1) befestigt zu werden, und angepasst zum Erhalten und Halten eines Gleitglieds (115, 215, 315, 515, 915) eines zweiten Endes des Trägers auf bewegliche Weise,
**dadurch gekennzeichnet, dass** die Vorrichtung (100, 200, 300, 500, 600, 900) zwischen einer ersten Position, um den Gleitgliedern (114, 214, 514, 115, 215, 315, 515, 915) zu erlauben, sich bezogen auf die Führungen (120, 220, 920, 121, 221) zu verschieben, und einer zweiten Position, um die Gleitglieder (114, 214, 514, 115, 215, 315, 515, 915) in den Führungen (120, 220, 920, 121, 221) zu befestigen und somit die gewünschte Position der Vorrichtung bezogen auf die Maueröffnung (1) zu immobilisieren, mit einem beweglichen Greifelement versehen ist, und dadurch, dass der Träger auf den Gleitgliedern (114, 214, 514, 115, 215, 315, 515, 915) befestigt ist, um die Einstellung der Neigung des Trägers bezogen auf die Führungen (120, 220, 920, 121, 221) zu erlauben, und wobei das Greifelement durch mindestens einen Teil des Trägers gebildet wird, wobei die erste Position und die zweite Position des Greifelements jeweils einer ersten und einer zweiten Neigung des Trägers bezogen auf die Führungen (120, 220, 920, 121, 221) entsprechen.

2. Beschattungsvorrichtung (100, 200, 300, 500, 600, 900) gemäß Anspruch 1, wobei die Enden jedes querverlaufenden Elements (112, 212, 512, 612, 912, 113, 213, 513, 613, 913) mit Gleitgliedern (114, 214, 514, 115, 215, 315, 515, 915) versehen sind, wobei die Gleitglieder (114, 214, 514, 115, 215, 315, 515, 915) angepasst sind, um jeweils in der ersten und in der zweiten Führung (120, 220, 920, 121, 221) beibehalten zu werden.

3. Beschattungsvorrichtung (100, 200, 300, 500, 600, 900) gemäß Anspruch 1 oder 2, wobei das untere querverlaufende Element (113, 213, 513, 613, 913) jeweils mit seinen gegenüberliegenden Enden mithilfe von Entfaltungsarmen wie Gelenkarmen (160, 260) mit den Gleitgliedern (115, 215, 315, 515, 915) verbunden ist.

4. Beschattungsvorrichtung (100, 200, 300, 500, 600, 900) gemäß Anspruch 3, wobei das Greifelement durch einen Mechanismus bereitgestellt wird, wobei die erste Position der beweglichen Kurbel einer ersten Position der Entfaltungsarme wie den Gelenkarmen (160, 260) entspricht und wobei die zweite Position der beweglichen Kurbel einer zweiten Neigung der Entfaltungsarme entspricht.

5. Beschattungsvorrichtung (100, 200, 300, 500, 600, 900) gemäß Anspruch 1 oder 2, wobei das Greifelement in Form eines Griffs (216, 516, 616) oder einer Kurbel bereitgestellt wird.

6. Beschattungsvorrichtung (100, 200, 300, 500, 600, 900) gemäß dem Anspruch einer der Ansprüche 1 bis 5, wobei der Träger Folgendes beinhaltet:
- eine erste Versteifung (140, 240, 340, 640, 940), angepasst, um zwischen dem ersten Ende des oberen querverlaufenden Elements (112, 212, 512, 612, 912) und dem ersten Ende des unteren querverlaufenden Elements (113, 213, 513, 613, 913) befestigt zu werden, und eine zweite Versteifung (141, 241, 641), angepasst, um zwischen dem zweiten Ende des oberen querverlaufenden Elements (112, 212, 512, 612, 912) und dem zweiten Ende des unteren querverlaufenden Elements (113, 213, 513, 613, 913) befestigt zu werden, um somit einen Rahmen mit den querverlaufenden Elementen (112, 212, 512, 612,912,113,213,513,613,913) zu bilden.

7. Beschattungsvorrichtung (100, 200, 300, 500, 600, 900) gemäß Anspruch 6, wobei jede Versteifung (340) in einer gekrümmten Form vorliegt, um im Fall eines etwaigen Aufpralls gemäß einer Richtung im Wesentlichen senkrecht zu der äußeren Oberfläche der Versteifung (340) eine gerundete Aufpralloberfläche zu bilden.

8. Beschattungsvorrichtung (100, 200, 300, 500, 600, 900) gemäß Anspruch 7, wobei die Oberfläche der Versteifungen (140, 240, 340, 640, 940, 141, 241, 641) mit einem Schutzelement aus weichem Material versehen ist.

9. Beschattungsvorrichtung (100, 200, 300, 500, 600, 900) gemäß einem der vorhergehenden Ansprüche, wobei jedes der oberen Gleitglieder (114, 214, 514) mit entsprechenden unteren Gleitgliedern (115, 215, 315, 515, 915) mithilfe eines längsgerichteten Elements oder Flansches (240, 241, 640, 641, 940) verbunden ist.

10. Beschattungsvorrichtung (100, 200, 300, 500, 600, 900) gemäß einem der vorhergehenden Ansprüche, wobei die Beschattungsvorrichtung einen Elektromotor beinhaltet, angepasst, um die Verschiebung oder das Entfalten der Vorrichtung (100, 200, 300, 500, 600, 900), von einer ersten Position in Richtung einer zweiten Position, zu erlauben.

11. Beschattungsvorrichtung (100, 200, 300, 500, 600, 900) gemäß Anspruch 10, wobei der Elektromotor mit einer Steuervorrichtung versehen ist, angepasst, um Anweisungen an den Elektromotor zu übertragen.

12. Beschattungsvorrichtung (100, 200, 300, 500, 600, 900) gemäß Anspruch 11, wobei die Steuervorrichtung mit einem Empfänger versehen ist, angepasst, um Anweisungen zu erhalten, die mittels drahtloser Kommunikation unter Verwendung eines angepassten Protokolls, wie WiFi oder Bluetooth, übertragen werden.

13. Ein Fensterblock, beinhaltend mindestens einen Rahmen für ein Fenster (1), ein Fenster (1) und einen Fensterladen (3), angepasst, um das Fenster (1) mindestens teilweise zu versperren, wobei der Fensterblock eine Beschattungsvorrichtung (100, 200, 300, 500, 600, 900) gemäß einem der Ansprüche 1 bis 12 beinhaltet.

## Claims

1. A shading device (100, 200, 300, 500, 600, 900) suitable for at least partially covering a wall opening (1), such as a window, said device (100, 200, 300, 500, 600, 900) comprising, at least:
- a protective element such as a cloth (110, 210, 510, 610), suitable for at least partially covering said wall opening (1),
- a support for fastening said protective element (110, 210, 510, 610), comprising at least:
- an upper transverse element (112, 212, 512, 612, 912) suitable for holding an upper part of the cloth (110, 210, 510, 610), comprising a first and a second end,
- a lower transverse element (113, 213, 513, 613, 913) suitable for holding a lower part of the cloth (110, 210, 510, 610), comprising a first and a second end,
said transverse elements (112, 212, 512, 612, 912, 113, 213, 513, 613, 913) being suitable to be fastened essentially in parallel, preferably in parallel, in a transverse direction in said wall opening (1), by:
- a first guide (120, 220, 920) suitable for being vertically fastened in the side wall of said wall opening (1), and for receiving and movably retaining a sliding member (114, 214, 514) of a first end of said support,
- a second guide (121, 221) suitable for being fastened in a longitudinal direction in said wall opening (1), and suitable for receiving and movably retaining a sliding member (115, 215, 315, 515, 915) of a second end of said support,
**characterised in that** the device (100, 200, 300, 500, 600, 900) is equipped with a gripping element which is movable between a first position to allow the sliding members (114, 214, 514, 115, 215, 315, 515, 915) to move relative to the guides (120, 220, 920, 121,221) and a second position for fastening the sliding members (114, 214, 514, 115, 215, 315, 515, 915) in the guides (120, 220, 920, 121, 221) and thus immobilising the position of the device relative to the desired wall opening (1), and **in that** the support is fastened on the sliding members (114, 214, 514, 115, 215, 315, 515, 915) to enable adjustment of the inclination of the support relative to the guides (120, 220, 920, 121, 221) and wherein the gripping element is formed by at least a part of said support, the first position and the second position of said gripping element corresponding, respectively, to a first and to a second inclination of the support relative to said guides (120, 220, 920, 121,221).

2. The shading device (100, 200, 300, 500, 600, 900) according to claim 1, wherein the ends of each transverse element (112, 212, 512, 612, 912, 113, 213, 513, 613, 913) are equipped with sliding members (114, 214, 514, 115, 215, 315, 515, 915), said sliding members (114, 214, 514, 115, 215, 315, 515, 915) being suitable for being retained, respectively, in the first and in the second guide (120, 220, 920, 121, 221).

3. The shading device (100, 200, 300, 500, 600, 900) according to claim 1 or 2 wherein the lower transverse element (113, 213, 513, 613, 913) is connected, respectively at its opposing ends, to said sliding members (115, 215, 315, 515, 915) with the aid of extension arms such as articulated arms (160, 260).

4. The shading device (100, 200, 300, 500, 600, 900) according to claim 3, wherein the gripping element is provided by a mechanism in which the first position of said movable crank corresponds to a first position of the extension arms such as articulated arms (160, 260) and in which the second position of said movable crank corresponds to a second inclination of said extension arms.

5. The shading device (100, 200, 300, 500, 600, 900) according to claim 1 or 2, wherein the gripping element is provided in the form of a handle (216, 516, 616) or a crank.

6. The shading device (100, 200, 300, 500, 600, 900) according to the claim one of claims 1 to 5, wherein the support comprises:
- a first stiffener (140, 240, 340, 640, 940) suitable for being fastened between the first end of the upper transverse element (112, 212, 512, 612, 912) and the first end of the lower transverse element (113, 213, 513, 613, 913) and a second stiffener (141, 241, 641) suitable for being fastened between the second end of the upper transverse element (112, 212, 512, 612, 912) and the second end of the lower transverse element (113, 213, 513, 613, 913) to thus form a frame with said transverse elements (112, 212, 512, 612, 912, 113, 213, 513, 613, 913).

7. The shading device (100, 200, 300, 500, 600, 900) according to claim 6 wherein each stiffener (340) presents a curved shape in order to form a rounded impact surface in the event of a possible impact in a direction essentially perpendicular to the outer surface of said stiffener (340).

8. The shading device (100, 200, 300, 500, 600, 900) according to claim 7 wherein the surface of the stiffeners (140, 240, 340, 640, 940, 141, 241, 641) is equipped with a protective element made from a flexible material.

9. The shading device (100, 200, 300, 500, 600, 900) according to one of the preceding claims wherein each of the upper sliding members (114, 214, 514) is connected to the corresponding lower sliding members (115, 215, 315, 515, 915) with the aid of a longitudinal element or flange (240, 241, 640, 641, 940).

10. The shading device (100, 200, 300, 500, 600, 900) according to one of the preceding claims wherein said shading device includes an electric motor suitable for allowing the displacement or the extension of said device (100, 200, 300, 500, 600, 900), from a first position toward a second position.

11. The shading device (100, 200, 300, 500, 600, 900) according to claim 10 wherein the electric motor is equipped with a control device suitable for transmitting instructions to said electric motor.

12. The shading device (100, 200, 300, 500, 600, 900) according to claim 11 wherein the control device is equipped with a receiver suitable for receiving instructions transmitted by wireless communication, using a suitable protocol such as Wi-Fi or Bluetooth.

13. A window unit comprising at least one frame for a window (1), a window (1) and a shutter (3), suitable for at least partially blocking said window (1), wherein said window unit comprises a shading device (100, 200, 300, 500, 600, 900) according to one of claims 1 to 12.
